# EUROPÄISCHE PATENTSCHRIFT

(11) **EP 0 070 273 B1**
(45) Veröffentlichungstag und Bekanntmachung des Hinweises auf die Patenterteilung: **09.10.1985**
(21) Anmeldenummer: 82890100.9
(22) Anmeldetag: 08.07.1982
(51) Int. Cl.: H05B 7/00, F27D 11/08

(54) **Plasmaschmelzofen**
Plasma melting furnace
Four de fusion à plasma

(30) Priorität: 15.07.1981 AT 3116/81
(43) Veröffentlichungstag der Anmeldung: 19.01.1983
(73) Patentinhaber: VOEST-ALPINE Aktiengesellschaft, A-4010 Linz (AT)
(72) Erfinder: Lugscheider, Walter, Dipl.-Ing.Dr., D-4045 Linz (AT); Riegler, Ernst,Ing., D-4470 Enns (AT)
(74) Vertreter: Wolfram, Gustav, Dipl.-Ing.

## Beschreibung

Die Erfindung betrifft einen Plasmaschmelzofen mit einem Ofenkörper mit vertikaler Achse, einer Abdeckhaube, einer oder mehreren, den Boden des Ofenkörpers durchsetzenden Elektroden, weiters mit wenigstens drei, die im wesentlichen zylindrische Ofenwand oder die Abdeckhaube durchsetzenden, zum Boden hin geneigt angeordneten Plasmabrennern und vertikal gerichteten Einfüllöffnungen.

Plasmaschmelzöfen dieser Art sind bekannt, beispielsweise aus der US-A-3 422 206, in welcher ein Schmelzofen beschrieben ist, bei dem die Plasmabrenner in der im wesentlichen zylindrischen Ofenwand angeordnet sind. Das nach dem Anlegen der Spannung gebildete direkte Bogenplasma strahlt als Linearstrahler nicht in der Achsenrichtung des Brenners. Das von oben chargenweise eingebrachte Material lagert als kegelige Schüttung im Ofen ; es darf nicht über den Brennern zu liegen kommen, da sonst Kurzschlüsse entstehen. Die Wärmeübertragung von den Bogenplasmen auf das Schmelzgut erfolgt von oben her. Die Einschmelzleistung solcher Öfen ist aufgrund des schlechten Wärmeüberganges in dieser Richtung gering.

Weiters sind aus der DE-A-2 912 843 Plasmabrenner mit ringförmiger Kathode zur Erzeugung eines rotierenden Lichtbogens bekannt, wobei beispielsweise schlackenbildende Mittel mit Hilfe eines Inertgases durch eine zentrale Öffnung eines durch die Ofendecke geführten Brenners gefördert werden können. Dabei ergibt sich der Nachteil, daß durch Feststoffzusätze das Bogenplasma gestört wird.

Plasmabrenner werden schließlich nach der US-A-4181 504 auch bei einem Verfahren zur Vergasung von stückigem, kohlenstoffhältigem Material durch Pyrolyse eingesetzt, wobei das. kohlenstoffhältige Material kontinuierlich in ein zylindrisches Ofengefäß mit waagrecht liegender Achse eingebracht wird. Gleichzeitig werden stöchiometrische Mengen eines Reaktanten aus der Gruppe Wasserstoff, Ammoniak und Wasser zugeführt. Ein Herd, welcher ein elektrisch leitendes, feuerfestes Material enthält, bildet eine waagrechte, die Achse des Ofengefäßes enthaltende Ebene. Die freie Ofenkammer, in welcher die Plasmabögen brennen und worin die Vergasungsreaktionen stattfinden, weist die Form eines Halbzylinders auf. Die Plasmabrenner sind gegen die Waagrechte geneigt und auf einer Linie parallel zur Achse des Ofengefäßes angeordnet. Sind die Brenner nach einer alternativen Ausführungsform beiderseits einer durch die Achse des Ofengefäßes gelegten vertikalen Ebene vorgesehen, sind sie gegeneinander versetzt.

Die Normalprojektionen aller Brennerachsen sind zueinander parallel. Die Achsen der Zuführungen für das kohlenstoffhältige Material befinden sich jeweils in einer durch die Normalprojektion einer Plasmabrennerachse verlaufenden Ebene. Jede Zuführung teilt sich überdies in zwei Leitungen mit geneigten Achsen. Sowohl die Zuführungen als auch die Leitungen liegen in jener vertikalen Ebene, welche durch die Auftreffstellen der Plasmastrahlen auf den Herd geht und senkrecht zu den Normalprojektionen der Brennerachsen steht. Ein gemäß der US-A-4181 504 zur Vergasung eingesetztes Ofengefäß ist als Schmelzofen nicht geeignet.

Mit den bekannten Plasmaschmelzöfen ist es nicht möglich, kleinstückigen Eisenschwamm, Leichtschrott und ähnliche Materialien kontinuierlich und mit gutem Wirkungsgrad aufzuschmelzen, d. h. eine hohe Schmelzleistung bei gleichzeitig niedrigem Energieverbrauch zu erzielen. Eisenschwamm ist im Vergleich zu kompaktem Eisen schlecht wärmeleitend und nahezu als Isolator zu betrachten ; er schmilzt in einem Bad aus flüssigem Metall schwer auf, wird dabei manchmal auch mit Schlacke überzogen und überhitzt, so daß explosionsartige Siedeverzüge stattfinden können.

Die Erfindung stellt sich die Aufgabe, die geschilderten Nachteile und Schwierigkeiten zu überwinden und einen Plasmaschmelzofen zu schaffen, in welchen man kleinstückigen Eisenschwamm, Leichtschrott und ähnliche metallische oder nichtmetallische Materialien kontinuierlich einbringen kann und gleichzeitig die Wärmeübertragung auf das Schmelzgut und somit der Wirkungsgrad verbessert ist.

Die gestellte Aufgabe wird bei einem Plasmaschmelzofen der eingangs definierten Art dadurch gelöst, daß zum kontinuierlichen Aufschmelzen von kleinstückigem Material, wie Leichtschrott und Eisenschwamm, die Achsen der in der Abdeckhaube vorgesehenen Einfüllöffnungen in einer durch die Winkelsymmetrale der Normalprojektion der Achsen zweier jeweils benachbarter Plasmabrenner verlaufenden Ebene sowie zwischen zwei vertikalen Ebenen, welche jeweils senkrecht auf den Normalprojektionen der einzelnen Brennerachsen stehen und wobei eine der beiden Ebenen durch die Auftreffstellen der direkten Plasmastrahlen auf der Schmelze gelegt ist und die zweite Ebene im Abstand von einem Drittel der Länge der Projektion der direkten Plasmastrahlen von deren Austritt aus den Brennern bis zu ihrer Auftreffstelle parallel dazu verläuft, liegen.

Die im wesentlichen kugelförmigen Eisenschwammteilchen bzw. die kleinstückigen Materialien werden dem Metallbad durch die erfindungsgemäß positionierten Einfüllöffnungen so zugeführt, daß ihre Oberflächen während des freien Falles der Wärmestrahlung des direkten Bogenplasmas zweier benachbarter Brenner ausgesetzt sind. Während der Fallzeit durch diese Zonen, in denen sich die Strahlungsfelder einander benachbarter Plasmabrenner überschneiden, erfolgt eine Vorwärmung der festen Materialien und bereits deren teilweise Verflüssigung. Bei den hohen Temperaturen der direkten Bogenplasmen von etwa 20 000 K ist die Wärmeübertragung auf alle frei fallenden Teilchen sehr intensiv ; diese Art des Wärmeüberganges ist gerade beim Erschmelzen von Eisenschwamm, einem Eisenträger hoher Porosität, besonders effektiv.

Die Abdeckhaube ist zweckmäßig halbkugelförmig gestaltet, wodurch gute Reflexion und Konzentration der Wärmestrahlung auf das Metallbad bewirkt wird. Weiters ist der Steinverbrauch für die Auskleidung geringer.

Vorteilhaft ist die Abdeckhaube zweiteilig ausgebildet, wobei der Oberteil lösbar mit dem Unterteil verbunden ist und wobei die Plasmabrenner durch den Unterteil der Abdeckhaube geführt sind.

Die Einfüllöffnungen sind bei einer solchen Ausbildung des Plasmaschmelzofens vorzugsweise im Oberteil vorgesehen.

Nach einer vorteilhaften Ausgestaltung der Erfindung weist das Oberteil eine Öffnung bzw. ein Anschlußstück für die Abfuhr von Ofengasen auf.

Weiters sind bei einem erfindungsgemäßen Plasmaschmelzofen besonders zweckmäßig über den Einfüllöffnungen mittels einer Vibrationsfördereinrichtung mit kleinstückigem Material beschickbare Zufuhrrohre angeordnet, deren Achsen mit den vertikalen Achsen der Einfüllöffnungen fluchten.

Die Erfindung wird anhand eines Ausführungsbeispieles in der Zeichnung näher erläutert.

In Fig. 1 ist ein Vertikalschnitt durch einen erfindungsgemäßen Plasmaschmelzofen dargestellt. Fig. 2 stellt einen vergrößerten schematischen Horizontalschnitt durch den Plasmaschmelzofen im Bereich der Schmelzenoberfläche unter Weglassung verschiedener konstruktiver Details dar; die Wärmestrahlungsfelder von zwei benachbarten direkten Bogenplasmen aus vier Plasmabrennern und die Positionen von vier Einfüllöffnungen sind eingezeichnet.

Der Plasmaschmelzofen ist in Fig. 1 allgemein mit 1 bezeichnet. Er weist einen Ofenkörper 2 zur Aufnahme der Schmelze 3 auf. Durch den Boden des Ofenkörpers 2 ragt eine Elektrode 4 in die Schmelze 3. Mit 5 ist allgemein die Abdeckhaube des Ofens, welche im wesentlichen halbkugelförmige Gestalt aufweist, bezeichnet. Die Abdeckhaube 5 ist bei der dargestellten Ausführungsform aus zwei Teilen aufgebaut, einem lösbar auf dem Ofenkörper 2 befestigten Unterteil 6 mit vier in spitzem Winkel zum Boden des Ofenkörpers bzw. zur Badoberfläche 7 hin geneigten Plasmabrennern 8, welche auf einer Stützkonstruktion 9 axial verschiebbar gelagert sind, und einem lösbar mit dem Unterteil 6 der Haube 5 verbundenen Oberteil 10, welcher mittels einer nicht dargestellten Hub- und Schwenkvorrichtung, wie sie bei Plasma- und Lichtbogenöfen gebräuchlich ist, abhebbar ist.

Nach dem Chargieren werden die Plasmabrenner 8 gezündet und das eingebrachte Material eingeschmolzen. Nach Bildung eines ausreichend großen Sumpfes aus flüssigem Metall wird mit der kontinuierlichen Zufuhr von kleinstückigem Eisenschwamm und/oder Leichtschrott begonnen. Die Ofengase, welche beim Schmelzprozeß entstehen, werden durch eine im Oberteil 10 vorgesehene Öffnung bzw. durch ein Anschlußstück 11 abgeführt. Das Anschlußstück 11 kann mit einem Absaugrohr verbunden sein.

Die Einfüllöffnungen 12 sind entweder hitzebeständig ausgekleidet, wobei die Auskleidung an der Außenseite des Ofens vorteilhaft trichterförmig erweitert ist, oder sie werden von wassergekühlten Mantelrohren entsprechenden Durchmessers, welche Rohre zweckmäßig gleichfalls eine trichterförmige Erweiterung aufweisen, durchsetzt. In der dargestellten Ausführungsform sind vier Einfüllöffnungen 12 im Oberteil 10 vorgesehen. Sie korrespondieren mit Zufuhrrohren 13, welche ihrerseits unter nicht dargestellten Öffnungen einer Vibrationsförderrinne 14 liegen. Durch diese Rinne wird das aufzuschmelzende Material gefördert, die Förderrichtung ist durch den Pfeil 15 angedeutet. Der Plasmaschmelzofen ist in bekannter Weise kippbar auf Wiegebalken 16 und zugehörigen Laufbahnen 17 gelagert ; er weist ferner eine nicht dargestellte Öffnung für den Abguß von Schmelze und gegebenenfalls Schlacke auf.

In Fig. 2 ist die Innenbegrenzung des zylindrischen Ofenkörpers 2 des Plasmaschmelzofens 1 mit 18 bezeichnet. Mit 19 sind die direkten Bogenplasmen (Plasmastrahlen) aus den vier symmetrisch in bezug auf die senkrechte Achse des Plasmaschmelzofens angeordneten Plasmabrennern 8 bezeichnet. Durch die Auftreffstelle eines der direkten Plasmastrahlen auf die Schmelze ist senkrecht zur Projektion des Plasmastrahles eine strichpunktiert gezeichnete Linie 20 gezogen. Der Projektion des Plasmastrahles 19 von dessen Austritt aus dem Brenner 8 bis zu seiner Auftreffstelle ist eine Länge L zugeordnet. Eine zweite Linie 21 ist parallel zur Linie 20 im Abstand von L/3 eingezeichnet. Die Linien 20 und 21 markieren die Spuren zweier vertikaler Ebenen.

Die erwähnte Auftreffstelle kann optisch leicht festgestellt werden. Für zwei der insgesamt vier direkten Bogenplasmen 19 sind strichliert die Feldlinien 22 der Wärmestrahlung eingetragen, welche die Ausbreitungsrichtungen der Wärmestrahlung veranschaulichen. Wie ersichtlich, existiert eine Zone 23, in welcher sich die Strahlungsfelder der Plasmastrahlen aus zwei benachbarten Brennern 8 überschneiden. Diese Zone ist durch Schraffur hervorgehoben. Der erfindungsgemäß gewählte Bereich zur Anordnung der vertikalen Achsen der Einfüllöffnungen liegt in einer durch die Winkelsymmetrale 24 der Normalprojektion der Achsen zweier jeweils benachbarter Plasmabrenner 8 verlaufenden Ebene und zwischen den beiden vertikalen Ebenen durch die Linien 20 und 21. Das durch die Einfüllöffnungen fallende Material gelangt direkt in Zonen konzentrierter Wärmestrahlung, deren eine mit 23 bezeichnet ist. Günstige Positionen von durch die Abdeckhaube 5 bzw. den Oberteil 10 eines erfindungsgemäßen Plasmaschmelzofens führenden Einfüllöffnungen sind mit 12' angedeutet.

Die direkten Bogenplasmen werden durch die zugeführten Materialien nicht gestört. Mit einem erfindungsgemäßen Plasmaschmelzofen ist ein kontinuierlicher Betrieb mit allen Ausführungsformen von Brennern möglich. Durch die Einfüllöffnungen 12 können selbstverständlich auch Legierungselemente und/oder Schlackenbildner, wie Kalk und Flußspat, kontinuierlich oder diskontinuierlich eingebracht werden ; die Anzahl der Brenner ist variabel und hängt von der Art des zu schmelzenden Materials und dem Fassungsvermögen des Plasmaschmelzofens ab.

## Patentansprüche

1. Plasmaschmelzofen mit einem Ofenkörper (2) mit vertikaler Achse, einer Abdeckhaube (5), einer oder mehreren den Boden des Ofenkörpers (2) durchsetzenden Elektroden (4), weiters mit wenigstens drei, die im wesentlichen zylindrische Ofenwand oder die Abdeckhaube (5) durchsetzenden, zum Boden hin geneigt angeordneten Plasmabrennern (8) und vertikal gerichteten Einfüllöffnungen (12), dadurch gekennzeichnet, daß zum kontinuierlichen Aufschmelzen von kleinstückigem Material, wie Leichtschrott und Eisenschwamm, die Achsen der in der Abdeckhaube (5) vorgesehenen Einfüllöffnungen (12) in einer durch die Winkelsymmetrale der Normalprojektion- der Achsen zweier jeweils benachbarter Plasmabrenner (8) verlaufenden Ebene (24) sowie zwischen zwei vertikalen Ebenen (20, 21), welche . jeweils senkrecht auf den Normalprojektionen der einzelnen Brennerachsen stehen und wobei eine der beiden Ebenen (20) durch die Auftreffstellen der direkten Plasmastrahlen (19) auf der Schmelze (3) gelegt ist und die zweite Ebene (21) im Abstand von einem Drittel der Länge (L) der Projektion der direkten Plasmastrahlen (19) von. deren Austritt aus den Brennern bis zu ihrer Auftreffstelle parallel dazu verläuft, liegen.

2. Plasmaschmelzofen nach Anspruch 1, dadurch gekennzeichnet, daß die Abdeckhaube (5) im wesentlichen halbkugelförmig gestaltet ist.

3. Plasmaschmelzofen nach Anspruch 2, dadurch gekennzeichnet, daß die Abdeckhaube (5) zweiteilig ausgebildet ist, wobei der Oberteil (10) lösbar mit dem Unterteil (6) verbunden ist.

4. Plasmaschmelzofen nach Anspruch 3, dadurch gekennzeichnet, daß die Einfüllöffnungen (12) im Oberteil (10) vorgesehen sind.

5. Plasmaschmelzofen nach einem der Ansprüche 3 und 4, dadurch gekennzeichnet, daß der Oberteil (10) eine Öffnung bzw. ein Anschlußstück (11) für die Abfuhr von Ofengasen aufweist.

6. Plasmaschmelzofen nach einem der Ansprüche 1 bis 5, dadurch gekennzeichnet, daß über den Einfüllöffnungen (12) mittels einer Vibrationsfördereinrichtung (14) mit kleinstückigem Material beschickbare Zufuhrrohre (13) angeordnet sind, deren Achsen mit den vertikalen Achsen der Einfüllöffnungen (12) fluchten.

## Claims

1. A plasma melting furnace comprising a furnace body (2) having a vertical axis, a covering cap (5), one or more electrodes (4) penetrating the bottom of the furnace body (2), furthermore, at least three plasma burners (8) penetrating the substantially cylindrical furnace wall or the covering cap (5) and arranged so as to be inclined towards the bottom, and vertically directed charging openings (12), characterised in that, for the continuous melting of small-sized material, such as light scrap and iron sponge, the axes of the charging openings (12) provided in the covering cap (5) are located in a plane (24) extending through the angular symmetry of the normal projection of the axes of two neighboring plasma burners (8) as well as between two vertical planes (20, 21) each extending perpendicular to the normal projections of the individual burner axes, one of the two planes (20) being laid through the points of impact of the direct plasma jets (19) on the melt (3) and the second plane (21) extending parallel thereto at a distance of one third of the length (L) of the projections of the direct plasma jets (19) from their emergence from the burners as far as to their points of impact.

2. A plasma melting furnace according to claim 1, characterised in that the covering cap (5) is designed substantially semi-spherical.

3. A plasma melting furnace according to claim 2, characterised in that the covering cap (5) is designed in two parts, the upper part (10) being detachably connected with the lower part (6).

4. A plasma melting furnace according to claim 3, characterised in that the charging openings (12) are provided in the upper part (10).

5. A plasma melting furnace according to any of claims 3 and 4, characterised in that the upper part (10) comprises an opening and a connection piece (11) for discharging furnace gases.

6. A plasma melting furnace according to claims 1 to 5, characterised in that supply tubes (13) to be charged with small-sized material by a vibrating conveying means (14), are arranged above the charging openings (12), whose axes are in alignment with the vertical axes of the charging openings (12).

## Revendications

1. Four de fusion au plasma comprenant un corps de four (2) à axe vertical, une cloche de fermeture (5), une ou plusieurs électrode(s) (4) qui traverse(nt) le fond (2) du four et, en outre, au moins trois brûleurs à plasma (8), qui traversent la paroi sensiblement cylindrique du four, ou la cloche de fermeture (5), et qui sont disposés inclinés vers le fond, et des ouvertures de chargement (12) orientées verticalement, caractérisé en ce que, pour effectuer la fusion en continu d'une matière en petits morceaux telle que des riblons légers et de l'éponge de fer, les axes des ouvertures de chargement (12) ménagées dans la cloche (5) de fermeture sont contenues dans un plan (24) qui passe par la bissectrice de l'angle formé par les projections normales des axes de deux brûleurs à plasma (8) voisins et également entre deux plans verticaux (20, 21) perpendiculaires aux projections normales des axes des brûleurs, l'un des deux plans (20) passant par le point de rencontre entre les jets de plasma directs (19) et le bain fondu (3) et le deuxième plan (21) s'étendant parallèlement au premier à une distance de celui-ci qui est égale à un tiers de la longueur (L) de la projection des jets de plasma directs (19), mesurée de leur sortie des brûleurs jusqu'à leur point de rencontre.

2. Four de fusion au plasma selon la revendication 1, caractérisé en ce que la cloche (5) est de configuration sensiblement hémisphérique.

3. Four de fusion au plasma selon la revendication 2, caractérisé en ce que la cloche (5) est réalisée en deux parties, la partie supérieure (10) étant réunie à la partie inférieure (6) par une liaison démontable.

4. Four de fusion au plasma selon la revendication 3, caractérisé en ce que les ouvertures de chargement (12) sont prévues dans la partie supérieure (10).

5. Four de fusion au plasma selon l'une des revendications 3 et 4, caractérisé en ce que la partie supérieure (10) présente une ouverture ou un raccord (11) pour l'évacuation des gaz du four.

6. Four de fusion au plasma selon l'une des revendications 1 à 5, caractérisé en ce que, au-dessus des ouvertures de chargement (12), sont disposés des tubes d'amenée (13) qui peuvent être alimentés en une matière en petits morceaux par un dispositif transporteur vibrant, et dont les axes sont alignés sur les axes verticaux des ouvertures de chargement (12).
